# EUROPÄISCHE PATENTSCHRIFT

(11) **EP 1 800 065 B1**
(45) Veröffentlichungstag und Bekanntmachung des Hinweises auf die Patenterteilung: **02.01.2008**
(21) Anmeldenummer: 05800651.1
(22) Anmeldetag: 14.10.2005
(51) Int. Cl.: F24C 7/08, G05B 15/00

(54) **VERFAHREN ZUR STEUERUNG EINES GARVORGANGS BEI EINEM GARGERÄT**
METHOD FOR CONTROLLING A COOKING PROCESS IN A COOKING DEVICE
PROCEDE DE COMMANDE D'UN PROCESSUS DE CUISSON DANS UN APPAREIL DE CUISSON

(30) Priorität: 14.10.2004 DE 102004049927
(43) Veröffentlichungstag der Anmeldung: 27.06.2007
(73) Patentinhaber: Miele & Cie. KG, 33332 Gütersloh (DE)
(72) Erfinder: KRÜMPELMANN, Thomas, 33332 Gütersloh (DE); SILLMEN, Ulrich, 33332 Gütersloh (DE)
(74) Vertreter: Bauch, Uwe
(86) Internationale Anmeldenummer: PCT/EP2005/011080
(87) Internationale Veröffentlichungsnummer: WO 2006/042708

(56) Entgegenhaltungen:
- EP-A- 1 382 260
- DE-A1- 10 300 465
- US-A- 4 484 065

## Beschreibung

Die Erfindung betrifft ein Verfahren zur Steuerung eines Garvorgangs bei einem Gargerät.

Beispielsweise ist ein gattungsgemäßes Verfahren zur Steuerung eines Garvorgangs bei einem Gargerät aus der EP 0 074 764 B1 bekannt. Das bekannte Verfahren kann für verschiedene Gargüter verwendet werden. Um auf das momentan zu garende Gargut zu schließen, wird das Ausgangssignal eines in dem Garraum angeordneten Gassensors zu zwei voneinander verschiedenen Zeiten am Anfang des Garvorgangs in einer elektrischen Steuerung des Gargeräts ausgewertet, wobei die Art des Garguts mittels des aus beiden Sensor-Ausgangssignalen gebildeten Quotienten ermittelt wird. Der Garvorgang wird beendet, sobald das Sensor-Ausgangssignal einen von der Art des Garguts abhängigen Wert erreicht hat.

Aus der DE 103 00 465 A1 ist ein Verfahren zur Steuerung eines Garvorgangs bei einem Gargerät bekannt. Hierfür weist das Gargerät beispielsweise einen als Feuchtesensor ausgebildeten Sensor auf, der mit einer elektrischen Steuerung des Gargeräts in Signalübertragungsverbindung steht. Die elektrische Steuerung weist einen Speicher und eine Auswerteschaltung auf, wobei in dem Speicher eine Vielzahl von Referenzwertemengen abgespeichert ist, denen jeweils Parametersätze für die elektrische Steuerung zugeordnet sind. Bei dem bekannten Verfahren wird aus der während des Garvorgangs erfassten Gaskonzentration in der Auswerteschaltung eine Wertemenge erzeugt, die dem zeitlichen Verlauf einer von der Gaskonzentration abhängigen Funktion von dem Startzeitpunkt t₀ bis zu einem momentanen Zeitpunkt tₙ während des Garvorgangs entspricht. In der Auswerteschaltung wird aus den Referenzwertemengen jeweils eine Vergleichswertemenge für den Vergleich zum Zeitpunkt tₙ erzeugt, wobei die Vielzahl von Vergleichswertemengen mit der Wertemenge verglichen werden. Die der Wertemenge ähnlichste Vergleichswertemenge wird mittels der Auswerteschaltung automatisch ausgewählt und der dieser Vergleichswertemenge zugeordnete Parametersatz wird über eine Rechenvorschrift auf den Zeitpunkt tₙ transformiert. Auf diese Weise wird der Garvorgang mittels der elektrischen Steuerung bis zu dem Garendezeitpunkt gesteuert.

Aus der EP 1 382 260 A2 ist ferner ein Verfahren bekannt, bei dem in Abhängigkeit des Ausgangssignals eines Gassensors ein Gargerät, insbesondere zum Backen, gesteuert wird. Hierfür sind einzelnen Backmischungen zugeordnete Referenzwertemengen des Gassensors in einem Speicher der Gerätesteuerung abgespeichert. Über eine Eingabeeinrichtung wählt der Benutzer eine der abgespeicherten Backmischungen und damit eine Referenzwertemenge aus, deren zugeordnete Parameter von der Steuerung für den Garvorgang übernommen werden. Kommt es während des auf diese Weise gesteuerten Garvorgangs zu Abweichungen zwischen den durch den Gassensor erfassten Werten und den Referenzwerten, wird der Backvorgang verändert oder gestoppt.

Die US 5,681,496 A offenbart ein weiteres Verfahren zur Steuerung eines Garvorgangs, wobei ein Feuchtesensor eingesetzt wird. Ähnlich dem aus der DE 103 00 465 A1 bekannten Verfahren wird auch hier der Vergleich zwischen einer gemessenen Wertemenge und einer Vielzahl von abgespeicherten Vergleichswertemengen lediglich ein malig durchgeführt. Die darüber ermittelten Parameter sind für den weiteren Garvorgang festgelegt, der nach dem Vergleich unabhängig von der weiteren Entwicklung der Feuchte im Garraum geregelt wird.

Schließlich ist aus der US 5,349,163 A ein Verfahren zur Steuerung eines Garvorgangs bekannt, bei dem ein Kohlendioxidsensor verwendet wird. Je nachdem wie sich die Konzentration an Kohlendioxid am Sensor während des Garvorgangs verändert, wird der weitere Verlauf des Garvorgangs festgelegt.

Der Erfindung stellt sich somit das Problem ein Verfahren zur Steuerung eines Garvorgangs anzugeben, das auch auf eine Vielzahl von in der Art sehr ähnlichen Gargütern mit voneinander verschiedenen Gardauern anwendbar ist.

Erfindungsgemäß wird dieses Problem durch ein Verfahren mit den Merkmalen des Patentanspruchs 1 gelöst. Vorteilhafte Ausgestaltungen und Weite rbildungen der Erfindung ergeben sich aus den nachfolgenden Unteransprüchen.

Die mit der Erfindung erreichbaren Vorteile bestehen insbesondere in der Schaffung eines Verfahrens zur Steuerung eines Garvorgangs, das auf eine Vielzahl von in der Art sehr ähnlichen Gargütern mit voneinander verschiedenen Gardauern anwendbar ist.

Zwar ist aus der US 4,281,022 ein Verfahren zur Steuerung eines Gargeräts bekannt, bei dem der Garendezeitpunkt mittels eines Vergleichs zwischen einer von den Ausgangssignalen eines in einem Garraum angeordneten Feuchtesensors abhängigen Wertemenge und einer in einem Speicher einer elektrischen Steuerung abgespeicherten Referenzwertemenge ermittelt wird. Da der Verlauf eines momentanen Garvorgangs von den Umgebungs bedingungen beeinflusst wird, sieht das bekannte Verfahren vor, den Garendezeitpunkt für den momentan ablaufenden Garvorgang durch die obige Verfahrensweise abzuschätzen. Im Unterschied zu der Erfindung ist das bekannte Verfahren lediglich auf eine einzige Gargutart, nämlich ein dünnes Stück Fleisch, anwendbar.

Ferner ist aus der DE 196 09 116 A1 ein Verfahren bekannt, bei dem zur Ermittlung des Garendezeitpunkts der während eines momentanen Garvorgangs ermittelte Verlauf der Kerntemperatur in einem größeren Fleischstück mit in einem Speicher einer elektrischen Steuerung abgespeicherten Temperaturverläufen verglichen wird.

Eine besonders vorteilhafte Weiterbildung des erfindungsgemäßen Verfahrens sieht vor, dass bei dem Vergleich die Bestimmung der Ähnlichkeit einer Vergleichswertemenge mit dem zugeordneten Endezeitpunkt t_{z} zu der Wertemenge in Abhängigkeit von der Differenz zwischen dem Zeitpunkt tₙ und dem jeweiligen Endezeitpunkt t_{z} erfolgt. Auf diese Weise ist die Qualität bei der Auswahl der ähnlichsten Vergleichswertemengen verbessert, da davon auszugehen ist, dass je weiter der Endezeitpunkt t_{Z} der jeweiligen Vergleichswertemenge bzw. Referenzwertemenge von dem momentanen Zeitpunkt tₙ entfernt ist, die Vergleichswertemenge der momentanen Wertemenge immer unähnlicher ist.

Eine vorteilhafte Weiterbildung sieht vor, dass durch den Sensor mindestens die Konzentration von Kohlendioxid erfasst wird und die in der Auswerteschaltung erzeugte Wertemenge dem zeitlichen Verlauf der Kohlendioxidkonzentration entspricht. Kohlendioxid wird beispielsweise bei jedem Backvorgang erzeugt.

Eine andere vorteilhafte Weiterbildung sieht vor, dass durch den Sensor mindestens die Konzentration von Sauerstoff erfasst wird und die in der Auswerteschaltung erzeugte Wertemenge dem zeitlichen Verlauf der ersten Ableitung der Sauerstoffkonzentration nach der Zeit entspricht. Die Sauerstoffkonzentration wird durch den Wrasen bei jedem Garvorgang charakteristisch verändert.

Eine weitere vorteilhafte Weiterbildung sieht vor, dass durch den Sensor mindestens die Konzentration eines oxidierbaren Gases erfasst wird. Auf diese Weise ist der Einsatz von preisgünstigen Halbleitersensoren ermöglicht.

Eine besonders vorteilhafte Weiterbildung der erfindungsgemäßen Lehre sieht vor, dass der Sensor die Konzentrationen von mindestens zwei voneinander verschiedenen Gasen erfasst und jede in dem Speicher abgespeicherte Referenzwertemenge jeweils soviel Teilwertemengen aufweist wie Gase erfasst worden sind. Hierdurch ist die Qualität der Ergebnisse bei den erfindungsgemäßen Vergleichen weiter verbessert. Die Trennschärfe zwischen ähnlichen und nicht ähnlichen Vergleichswertemengen bei dem Vergleich mit der Wertemenge ist erhöht, da nicht nur ein einziges Gas bzw. dessen Konzentration für den Vergleich herangezogen wird, sondern eine Mehrzahl von Gasen bzw. Konzentrationen. Der Vergleich ist also mehrdimensional und umfasst soviel Teilvergleiche wie Gase bzw. Gaskonzentrationen erfasst werden und für die Daten in jeder Referenzwertemenge abgespeichert sind.

Grundsätzlich ist die vorher festgelegte Reaktion der elektrischen Steuerung auf den Vergleich nach Art und Umfang in weiten geeigneten Grenzen wählbar. Zweckmäßigerweise wird/werden mittels des erzeugten Parametersatzes die Restgardauer auf einer Anzeige des Gargeräts angezeigt und/oder die eine Heizquelle zur Beheizung des Garraums automatisch abgeschaltet und/oder ein akustisches Garendesignal ausgelöst.

Eine besonders vorteilhafte Weiterbildung der erfindungsgemäßen Lehre sieht vor, dass mittels des erzeugten Parametersatzes die Art der Speise bei dem momentanen Garvorgang ermittelt wird und die Betriebsart sowie die Garraumtemperatur für den Garvorgang ausgewählt werden und/oder zur Anzeige gebracht wird/werden. Auf diese Weise ist ein weitestgehend automatisierter Garvorgang ermöglicht.

Eine andere vorteilhafte Weiterbildung sieht vor, dass das Ausgangssignal des Sensors in der Auswerteschaltung erst nach Ablauf einer vorher festgelegten Vorlaufzeit nach dem Startzeitpunkt t₀ verarbeitet wird. Hierdurch ist die Qualität des Vergleichs weiter verbessert, da nach einer Vorlaufzeit die Wertemenge für den Vergleich größer und damit aussagekräftiger ist.

Grundsätzlich ist es möglich, dass die Wertemenge zu jedem Zeitpunkt tₙ mit allen aus den abgespeicherten Referenzwertemengen erzeugten Vergleichswertemengen verglichen wird. Zweckmäßigerweise wird in Abhängigkeit einer Eingabe über ein Bedienelement des Gargeräts oder eines mittels der Auswerteschaltung durchgeführten Vorvergleichs zwischen der Wertemenge und der Vielzahl von Vergleichswertemengen zu einem vorher festgelegten Zeitpunkt t₁, mit t₁ größer als t₀ und kleiner als tₙ, für den Vergleich zum Zeitpunkt tₙ eine Teilmenge aus der Vielzahl von Vergleichswertemengen vorausgewählt.

Ein Ausführungsbeispiel der Erfindung ist in den Zeichnungen rein schematisch dargestellt und wird nachfolgend näher beschrieben. Es zeigt
- Figur 1: eine Vorderansicht eines Gargeräts mit einem Garraum,
- Figur 2: eine Seitenansicht des Gargeräts aus Fig. 1 in teilweise geschnittener Darstellung,
- Figur 3: eine Seitenansicht eines anderen Gargeräts analog zu Fig. 2,
- Figur 4: beispielhafte Gaskonzentrationen-Zeit-Verläufe zu einem Zeitpunkt tₙ,
- Figur 5: beispielhafte Gaskonzentrationen-Zeit-Verläufe zu einem Zeitpunkt tₙ₊₁,
- Figur 6: einen anderen beispielhaften Gaskonzentration-Zeit-Verlauf und einen Temperatur-Zeit-Verlauf,
- Figur 7: weitere beispielhafte Gaskonzentrationen-Zeit-Verläufe, nicht normiert und
- Figur 8: die Gaskonzentrationen-Zeit-Verläufe aus Fig. 7, zweifach normiert.

In Fig. 1 ist ein als Backofen ausgebildetes Gargerät dargestellt. Das Gargerät weist einen durch eine Tür 2 verschließbaren Garraum 4 mit einer Sichtscheibe 6 und eine Bedienblende 8 auf, wobei an der Bedienblende 8 eine Anzeige 10 und zwei Bedienknebel 12 angeordnet sind.

Fig. 2 zeigt das Gargerät aus Fig. 1 in einer teilweise geschnittenen Seitenansicht. In dem Garraum 4 ist ein als Kohlendioxidsensor ausgebildeter Sensor 14 zur Erfassung der Kohlendioxidkonzentration in dem Garraum 4 angeordnet und eine auf einem Ga rgutträger abgestellte Speise 16 eingeschoben. Ferner weist das Gargerät eine elektrische Steuerung 18 auf, die eine Auswerteschaltung mit einem Zeitglied und einen Speicher enthält und mit dem Kohlendioxidsensor 14 und einer als Widerstandsbeheizung ausgebildeten Heizquelle 20 zur Beheizung des Garraums 4 in Signalübertragungsverbindung steht.

Im Betrieb des Gargeräts wird der Wrasen auf dem Fachmann bekannte Weise über einen Katalysator 22 und einen Wrasenkanal 24 aus dem Garraum 4 abgeleitet. Dies ist in Fig. 2 durch Pfeile 26 symbolisiert. Somit wird durch den Sensor 14 eine momentane Gaskonzentration detektiert, da die durch den Garvorgang entstehenden Gase fortlaufend aus dem Garraum 4 entfernt werden. Es kommt nicht zu einer Aufkonzentration dieser Gase in dem Garraum 4.

Das erfindungsgemäße Verfahren ist nicht auf Gargeräte mit Katalysator 22 beschränkt, sondern das Gargerät zur Durchführung des erfindungsgemäßen Verfahrens kann wahlweise mit oder ohne Katalysator 22 ausgerüstet sein, wobei der Katalysator 22 auf dem Fachmann bekannte Weise an oder in dem Wrasenkanal 24 angeordnet ist.

Alternativ zu der Kohlendioxidkonzentration sind auch andere dem Fachmann bekannte und für das erfindungsgemäße Verfahren geeignete Gaskonzentrationen, wie beispielsweise die Sauerstoffkonzentration, verwendbar. Handelt es sich dabei, wie bei dem vorlieg enden Ausführungsbeispiel bereits erläutert, um ein Gargerät mit Katalysator 22, so ist es grundsätzlich vorteilhaft, den dann als Sauerstoffsensor ausgebildeten Sensor 14 in Strömungsrichtung nach dem Katalysator 22 anzuordnen, da auf diese Weise das an die Auswerteschaltung weitergeleitete Ausgangssignal des Sensors 14 verstärkt wird. Siehe hierzu Fig. 3. Dies ist der Fall, weil die aus der Speise 16 entweichenden und oxidierbaren Gasmoleküle durch die Einwirkung des Katalysators 22 oxidieren und so die Anzahl der Gasmoleküle, die den Sauerstoff verdrängen, nach dem Katalysator 22 ansteigt. Dabei wird Sauerstoff verbraucht. Wird also ein Sauerstoffsensor als Sensor 14 verwendet, so wird die Sauerstoffkonzentration in stärkerem Maße verringert als bei einem Einbau in Strömungsrichtung vor dem Katalysator.

Werden Sensoren 14 eingesetzt, die Gase detektieren, die bei dem Garvorgang entstehen und von der Speise 16 abgegeben werden, wird deren Ausgangssignal aufgrund der Zunahme der Anzahl der Gasmoleküle ebenfalls verstärkt. Dadurch wird zum einen die Auswertung des Ausgangssignals des Sensors 14 und damit die Steuerung des Garvorgangs weiter verbessert. Zum anderen ist es möglich, einen weniger empfindlichen und damit kostengünstigeren Sensor 14 zu verwenden. Gleiches gilt für die Verwendung eines Feuchtesensors.

Die vorbeschriebene Anordnung des Sensors 14 ist nicht möglich, wenn mit dem Sensor 14 die Konzentration mindestens eines oxidierbaren Gases oder, wie in dem vorliegenden Ausführungsbeispiel, von Kohlendioxid erfolgen soll. Im Gegensatz hierzu ist die in Fig. 2 gezeigte Anordnung des Sensors 14 in Strömungsrichtung vor dem Katalysator 22 bei allen für das erfindungsgemäße Verfahren geeigneten Gasen möglich.

Nachfolgend ist das erfindungsgemäße Verfahren anhand der Figuren näher erläutert:

Die Speise 16 ist in den Garraum 4 eingeschoben und die Tür 2 ist geschlossen. Wird der Garvorgang mittels einem der Bedienknebel 12 gestartet, also die Heizquelle 20 eingeschaltet, ergibt sich der in Fig. 4 dargestellte Verlauf.

In Fig. 4 sind beispielhafte Gaskonzentrationen-Zeit-Verläufe dargestellt, wobei der Verlauf der während des momentanen Garvorgangs durch den Sensor 14 erfassten Gaskonzentration als durchgezogene Linie a dargestellt ist. Die gestrichelten Linien b und c stellen exemplarisch zwei in dem Speicher abgespeicherte Referenzwertemengen dar. Tatsächlich ist in dem Speicher eine Vielzahl von Referenzwertemengen abgespeichert, die jeweils dem zeitlichen Verlauf einer Referenzfunktion von einem Startzeitpunkt t₀ bis zu jeweils einem Endezeitpunkt t_{Z} eines Referenz-Garvorgangs entsprechen und denen jeweils Parametersätze für die elektrische Steuerung 18 zugeordnet sind. Alle in Fig. 4 dargestellten Verläufe a, b und c beginnen im Startzeitpunkt t₀. Der Kreisring am anderen Ende der Linie a symbolisiert den Zeitpunkt tₙ des momentan ablaufenden Garvorgangs. Die quadratischen Symbole an den anderen Enden der Linien b und c symbolisieren den jeweils in dem Speicher abgespeicherten Endezeitpunkt t_{Z}. Wie aus Fig. 4 deutlich hervorgeht, entspricht die Referenzwertemenge b einer Referenzfunktion mit einer kurzen Gardauer, während die Referenzwertemenge c einer Referenzfunktion mit einer langen Gardauer entspricht. Zu dem Zeitpunkt tₙ ist der Endezeitpunkt t_{Z} der durch b dargestellten Referenzfunktion bereits abgelaufen.

Wie aus Fig. 4 hervorgeht, steigt die Kohlendioxidkonzentration in dem Garraum 4 nach dem Startzeitpunkt t₀ des Garvorgangs bis auf einen Maximalwert an und sinkt danach bis zum Erreichen des aktuellen Zeitpunkts tₙ wieder ab. Der zeitliche Verlauf der Kohlendioxidkonzentration des momentan ablaufenden Garvorgangs wird auf dem Fachmann bekannte Weise von dem Startzeitpunkt t₀ bis zu dem Zeitpunkt tₙ erfasst und in dem Speicher abgespeichert. Die auf diese Weise in der Auswerteschaltung der elektrischen Steuerung 18 erzeugte Wertemenge a kann zu dem Zeitpunkt tₙ nicht direkt mit den abgespeicherten Referenzwertemengen b und c verglichen werden, da die Referenzwertemengen, wie bereits erläutert, zumindest teilweise Referenzfunktionen entsprechen, deren Endezeitpunkt t_{Z} nicht mit dem Zeitpunkt des aktuellen Vergleichs tₙ übereinstimmt. Deshalb wird aus den Referenzwertemengen b und c in der Auswerteschaltung vor dem Vergleich jeweils eine Vergleichswertemenge für den Vergleich zu dem Zeitpunkt tₙ erzeugt.

Um die oben genannten Unterschiede in der Laufzeit der Wertemenge a zu den einzelnen Referenzwertemengen b und c zu kompensieren, werden die Werte der Referenzwertemengen von Referenzfunktionen mit einem Endezeitpunkt t_{Z} kleiner als tₙ, also beispielsweise von der Referenzwertemenge b, mittels einer Rechenvorschrift von t_{Z} bis zu dem Zeitpunkt tₙ ergänzt, um auf diese Weise einen Vergleich mit der Wertemenge a zu ermöglichen. Die Rechenvorschrift könnte sein, dass die Werte der Referenzwertemenge b von dem Zeitpunkt t_{Z} bis tₙ gleich den Werten der Wertemenge a in diesem Zeitintervall gesetzt werden. Eine Alternative hierzu ist, die Werte der Referenzwertemenge b in diesem Zeitintervall gleich 0 zu setzen. Ein weitere Alternative sieht vor, dass die Werte der Referenzwertemenge b in diesem Zeitintervall gleich dem Produkt aus einer Zahl zwischen 0 und 1 und dem Maximalwert der Referenzwertemenge b in dem Zeitintervall t₀ bis t_{Z} gesetzt ist. Die letzte Alternative stellt somit einen Mittelweg zwischen der ersten und der zweiten Rechenvorschrift dar. Auf diese Weise ist aus der Referenzwertemenge b eine entsprechende Vergleichswertemenge erzeugt worden, die dann in der Auswerteschaltung mit der Wertemenge a verglichen werden kann. Ähnliches gilt für Referenzwertemengen von Referenzfunktionen mit einem Endezeitpunkt t_{Z} größer als tₙ, also beispielsweise von der Referenzwertemenge c. Hier wird allerdings anstelle der Referenzwertemenge c die Wertemenge a mittels einer Rechenvorschrift von tₙ bis zu dem Zeitpunkt t_{Z} ergänzt.

Bei Referenzwertemengen, deren Endezeitpunkt t_{Z} identisch dem momentanen Vergleichszeitpunkt tₙ ist, braucht die Referenzwertemenge nicht zwangsweise in eine Vergleichswertemenge umgewandelt werden. Eine grundsätzliche Umwandlung kann dennoch sinnvoll sein, um beispielsweise den Vergleich zu einem früheren Zeitpunkt während des momentanen Garvorgans durchführen zu können. Dies wird weiter unten im Text näher erläutert.

Anschließend wird die Wertemenge a in der Auswerteschaltung mit der Vielzahl von den Referenzwertemengen, beispielsweise b und c, zugeordneten Vergleichswerteme ngen auf dem Fachmann bekannte Weise verglichen.

Bei dem vorliegenden Ausführungsbeispiel werden nun die drei der Wertemenge zum Zeitpunkt tₙ ähnlichsten Vergleichswertemengen mittels der Auswerteschaltung automatisch ausgewählt. Um die Qualität des erfindungsgemäßen Vergleichs zu erhöhen, wird die Ähnlichkeit einer Vergleichswertemenge mit dem zugeordneten Endezeitpunkt t_{Z} zu der Wertemenge in Abhängigkeit von der Differenz zwischen dem Zeitpunkt tₙ und dem Endezeitpunkt t_{Z} vorgenommen. Beispielsweise ist es möglich, dass der Abstand zwischen dem Endezeitpunkt t_{Z} und dem aktuellen Vergleichszeitpunkt tₙ selbst für den Vergleich verwendet wird. Eine andere Möglichkeit besteht darin, die oben bereits erläuterten Rechenvorschriften zur Erzeugung der Vergleichswertemengen hierfür heranzuziehen.

In dem in Fig. 4 gezeigten Beispiel wäre also die Referenzwertemenge b der Wertemenge a ähnlicher als die Referenzwertemenge c. Obwohl beide Referenzwertemengen b und c in der Anfangsphase des momentanen Garvorgangs der Wertemenge a etwa gleich ähnlich sind, unterscheiden sich diese aber sehr stark durch deren Endezeitpunkte t_{Z}. Würde man nun, wie oben ausgeführt, den Abstand zwischen den jeweiligen Endezeitpunkten t_{Z} und dem aktuellen Vergleichszeitpunkt tₙ selbst für den Vergleich verwenden, wäre die Referenzwertemenge b der Wertemenge a zum aktuellen Vergleichszeitpunkt tₙ im Ergebnis ähnlicher als die Referenzwertemenge c.

In dem Beispiel aus Fig. 5, das die gleichen Referenzwertemengen b und c zeigt, wäre es genau umgekehrt, sofern die gleichen Kriterien wie bei dem Beispiel aus Fig. 4 fü die Bestimmung der Ähnlichkeit der jeweiligen Referenzwertmenge b, c mit der Wertemenge a herangezogen würden. Zu dem in Fig. 5 dargestellten späteren Zeitpunkt tₙ₊₁ ist die Wertemenge a weiter fortgeschritten, so dass nun die Referenzwertemenge c der Wertemenge a ähnlicher als die Referenzwertemenge b ist.

Auf diese Weise werden die drei der Wertemenge a ähnlichsten Vergleichswertemengen ausgewählt. Diesen ausgewählten Vergleichswertemengen sind entsprechende Referenzwertemengen mit Parametersätzen zugeordnet.

Aus diesen drei Parametersätzen wird über eine vorher festgelegte Rechenvorschrift ein einziger Parametersatz erzeugt, der für die elektrische Steuerung 18 bis zu dem nächsten Vergleich zu dem Zeitpunkt tₙ₊₁ verwendet wird. Der auf diese Weise erzeugte Parametersatz enthält zumindest den Garendezeitpunkt für den momentan ablaufenden Garvorgang, der aus den einzelnen Endezeitpunkten t_{Z} der drei Parametersätze ermittelt worden ist. Dies kann beispielsweise durch die Bildung des arithmetischen Mittelwerts aus den Endezeitpunkten t_{Z} der ausgewählten Vergleichswertemengen bzw. Referenzwertemengen erfolgen. Andere dem Fachmann bekannte und geeignete mathematische Verfahren sind ebenfalls denkbar.

Wie bereits erläutert, wird das erfindungsgemäße Verfahren während des momentan ablaufenden Garvorgangs fortlaufend wiederholt. Es wird automatisch beendet, sobald ein mittels der Auswerteschaltung und in Abhängigkeit der durchgeführten Vergleiche ermittelter Garendezeitpunkt während des momentan ablaufenden Garvorgangs erreicht worden ist.

Grundsätzlich können die den einzelnen Referenzwertemengen zugeordneten und abgespeicherten Parametersätze und damit der für die Steuerung des momentanen Garvorgangs verwendete Parametersatz eine Vielzahl geeigneter Parameter enthalten. Zweckmäßigerweise wird/werden mittels des auf die oben erläuterte Weise erzeugten Parametersatzes die Anzeige der Restgardauer auf der Anzeige 10 des Gargeräts und/oder das automatische Abschalten der Heizquelle 20 zur Beheizung des Garraums 4 und/oder ein akustisches Garendesignal ausgelöst.

Eine bevorzugte Ausführungsform des erfindungsgemäßen Verfahrens sieht vor, dass mittels des erzeugten Parametersatzes die Art der Speise 16 bei dem momentanen G arvorgang ermittelt wird und die Betriebsart sowie die Garraumtemperatur für den Garvorgang ausgewählt werden. Hierfür ist es erforderlich, dass der erfindungsgemäße Vergleich bereits in der Anfangsphase des momentanen Garvorgangs erfolgt. Bis zu diesem Zeitpunkt wird beispielsweise ein für alle Speisen 16 oder für einzelne Gruppen von Speisen 16 identisches Betriebsprogramm des Gargeräts verwendet, um eine für den Vergleich geeignete Wertemenge zu erzeugen.

Alternativ oder in Ergänzung hierzu wird das Ausgangssignal des Sensors 14 in der Auswerteschaltung erst nach Ablauf einer vorher festgelegten Vorlaufzeit nach dem Startzeitpunkt t₀ auf erfindungsgemäße Weise verarbeitet. Hierdurch ist gewährleistet, dass sich Störungen des Ausgangssignals während eines Anfangszeitraums nach dem Beginn des Garvorgangs nicht in ungewünschter Weise auf die Verarbeitung des Ausgang ssignals auswirken können. Beispielsweise können Störungen des Ausgangssignals du rch Schnellaufheizen, also ein Aufheizen mit der maximalen Heizleistung, oder durch das Einschalten eines nicht dargestellten Umluftgebläses bedingt sein. Die Folge sind lokale Extremwerte, also lokale Minimal- und Maximalwerte der Wertemenge. Dabei kann die Zeitdauer für die Vorlaufzeit beispielsweise durch Versuche ermittelt und festgelegt werden. Die Vorlaufzeit kann dabei im einfachsten Fall selbst in dem Speicher abgespeichert sein. Alternativ hierzu ist es denkbar, dass die Dauer der Vorlaufzeit erst während des momentanen Garvorgangs ermittelt wird. Beispielsweise kann das Ende der Vorlaufzeit in Abhängigkeit des Verlaufs der durch den Sensor 14 erfassten Gaskonzentration bestimmt werden. Hierfür eignen sich mittels des Sensors 14 leicht erfassbare Änderungen in dem Verlauf der Gaskonzentration, wie beispielsweise Extremwerte oder Wendepunkte.

Hierbei ist zu beachten, dass die Formulierungen Extremwert und Maximal- bzw. Minimalwert nicht streng mathematisch zu verstehen sind. Bei der vorliegenden Erfindung ist darunter ebenfalls ein Plateau zu verstehen, also wenn die Gaskonzentration für eine Zeitdauer auf dem höchsten bzw. niedrigsten Wert konstant bleibt.

Wird anstelle eines Sensors 14, der lediglich ein einziges Gas erfasst, ein Sensor 14 verwendet, der eine Mehrzahl von Gasen erfasst, so besteht die Möglichkeit, in einer zu dem vorliegenden Ausführungsbeispiel des erfindungsgemäßen Verfahrens alternativen Ausführungsform diese Mehrzahl von Gasen in der elektrischen Steuerung 18 auszuwerten und für den erfindungsgemäßen Vergleich zu nutzen. Hierfür würde also zu dem Vergleichszeitpunkt tₙ auf die oben erläuterte Weise eine Vielzahl von jeweils mehrdimensionalen Referenzwertemengen mit einer mehrdimensionalen Wertemenge verglichen. Dabei ist die Anzahl der Dimensionen bei den Referenzwertemengen mit der Anzahl der Dimensionen bei der Wertemenge identisch und gleich der Anzahl der durch den Sensor 14 erfassten Gase. Anstelle von Dimensionen könnte man auch von Teilwertemengen sprechen.

In Versuchen wurde festgestellt, dass die an die Auswerteeinheit der elektrischen Steuerung 18 weitergeleiteten Ausgangssignale eines derartigen Sensors 14 dann besonders geeignet für eine Auswertung und somit für den erfindungsgemäßen Vergleich sind, wenn die abgespeicherten mehrdimensionalen Referenzwertemengen und die Wertemenge des momentan ablaufenden Garvorgangs in Abhängigkeit eines vorher festgelegten und sich fortlaufend wiederholenden Temperaturverlaufs an dem Sensor 14 oder in dessen Umgebung erzeugt worden sind. Ein derartiger Temperaturverlauf ist in Fig. 6 beispielhaft gezeigt.

Der in Fig. 6 dargestellte Temperaturzyklus wiederholt sich fortlaufend während der ges amten Dauer des momentan ablaufenden Garvorgangs. Dabei kann die Dauer eines Temperaturzyklus gleich dem Zeitintervall zwischen zwei aufeinanderfolgenden Vergleichszeitpunkten tₙ und tₙ₊₁ sein. Bei der hier erläuterten alternativen Ausführungsform ist die Dauer eines einzelnen Temperaturzyklus sehr viel kürzer als das Zeitintervall zwischen zwei aufeinander folgenden Vergleichzeitpunkten tₙ und tₙ₊₁. Aus Gründen der Übersichtlichkeit wurde in Fig. 6 lediglich ein einziger Temperaturzyklus d mit der diesem zugeordneten Konzentrationskurve e dargestellt. Während des Temperaturzyklus d werden zu voneinander verschiedenen Zeitpunkten Messwerte mit dem Sensor 14 erfasst. Dabei werden bei dem hier vorliegenden Ausführungsbeispiel mindestens zu zwei voneinander verschiedenen Zeitpunkten mit dem Sensor 14 die Konzentrationen voneinander verschiedener Gase erfasst. Auf diese Weise ergibt sich ein künstlicher Kurvenverlauf, der in Fig. 6 exemplarisch dargestellt ist. Die Werte der Kurve e entsprechen den Konzentrationen von zumindest zwei voneinander verschiedenen Gasen, die mit dem Sensor 14 während des Temperaturzyklus d erfasst worden sind. Würden durch den Sensor 14 beispielsweise vier voneinander verschiedene Gase erfasst, so würde zu den Zeitpunkten der Messwertaufnahme abwechselnd die Konzentration jedes der vier Gase durch den Sensor 14 erfasst werden. Aus den auf diese Weise erfassten einzelnen Werten würde dann in der elektrischen Steuerung 18 auf dem Fachmann bekannte Weise ein zeitlicher Verlauf erzeugt. Die weitere Verarbeitung ist wie bereits erläutert. Die Anzahl der Dimensionen bzw. der Teilwertemengen der damit erzeugten Wertemenge sowie der abgespeicherten Referenzwertemengen wäre in diesem Fall gleich vier.

Bei einer sehr großen Anzahl von Referenzwertemengen kann es sinnvoll sein, dass in Abhängigkeit einer Eingabe über die Bedienelemente 12 des Gargeräts oder eines mittels der Auswerteschaltung durchgeführten Vorvergleichs zwischen der Wertemenge und der Vielzahl von Vergleichswertemengen zu einem vorher festgelegten Zeitpunkt t₁, mit t₁ größer als t₀ und kleiner als tₙ, für den Vergleich zum Zeitpunkt tₙ eine Teilmenge aus der Vielzahl von Vergleichswertemengen vorausgewählt wird. Diese Vorauswahl kann beispielsweise dadurch erfolgen, dass aus der Gesamtmenge an Referenzwertemengen bzw. Vergleichswertemengen diejenigen vorausgewählt werden, deren Maximalwert oder deren erster Maximalwert in ein vorher festgelegtes Zeitintervall um den Zeitpunkt des Maximalwerts bzw. des ersten Maximalwerts der Wertemenge fallen.

Eine ergänzende oder alternative Möglichkeit die in der elektrischen Steuerung 18 zu verarbeitende Datenmenge bei einer großen Anzahl von Referenzwertemengen zu verringern besteht darin, die Wertemenge vor dem Vergleich zu normieren und zeitlich nachfolgend mit ebenfalls normierten Referenzwertemengen zu vergleichen. Grundsätzlich ist es möglich, die Wertemenge und die abgespeicherten Referenzwertemengen lediglich einfach zu normieren. Zweckmäßigerweise wird hierfür eine zweifache Normierung verwendet, die anhand der Fig. 7 und 8 näher erläutert ist.

In Fig. 7 sind beispielhaft eine während eines momentan ablaufenden Garvorgangs aus der erfassten Kohlendioxidkonzentration erzeugte Wertemenge f und eine abgespeicherte Referenzwertemenge g dargestellt. Die beiden Verläufe sind nicht normiert und weisen jeweils einen Maximalwert, fₘₐₓ und gₘₐₓ, auf.

Fig. 8 zeigt die Wertemenge f und die Referenzwertemenge g aus Fig. 7 in zweifach normierter Darstellung, wobei in diesem Beispiel der Maximalwert der Wertemenge fₘₐₓ und die diesem Maximalwert zugeordnete Zeit tₘₐₓ gleich 1 gesetzt wurden. Bei Verläufen mit mehreren lokalen Maximalwerten kann auch auf den zeitlich ersten Maximalwert und die diesem zugeordnete Zeit normiert werden. Andere dem Fachmann bekannte Normierungen sind ebenfalls denkbar.

Eine weitere vorteilhafte Weiterbildung der vorgenannten Ausführungsform sieht vor, dass aus den Verläufen aus Fig. 7 vor deren Normierung jeweils eine Ableitung nach der Zeit, beispielsweise die erste Ableitung nach der Zeit, erzeugt wird. Hierdurch können Extremwerte und Wendepunkte, die für eine Normierung verwendet werden sollen, zu einem noch früheren Zeitpunkt während des momentan ablaufenden Garvorgangs erzeugt werden. Somit kann mit der Auswertung in der elektrischen Steuerung 18 früher begonnen werden, wodurch auch Informationen von dem Gargerät an den Benutzer frühzeitig auf bereits erläuterte Weise erzeugbar sind.

Die erfindungsgemäße Lehre ist jedoch nicht auf das vorliegende Ausführungsbeispiel beschränkt. Beispielsweise ist die Mehrzahl von ähnlichsten Vergleichswertemengen in geeigneten Grenzen frei wählbar und nicht auf eine Anzahl von drei beschränkt. Ferner sind andere dem Fachmann bekannte und geeignete Rechenvorschriften für die Erzeugung der Vergleichswertemengen und für die Durchführung des Vergleichs sowie der Erzeugung des bis zu dem jeweils nächsten Vergleich für die Steuerung 18 verwendeten Parametersatzes denkbar. Darüber hinaus ist die Art des Sensors 14 und die damit erfassbaren Gasarten in weiten geeigneten Grenzen wählbar. Beispielsweise ist die Auswertung der Sauerstoffkonzentration oder der Konzentration von einzelnen oxidierbaren Gasen möglich. Weiterhin ist das erfindungsgemäße Verfahren nicht auf eine Auswahl von Rezepten, Betriebsarten oder Garraumtemperaturen beschränkt.

## Patentansprüche

1. Verfahren zur Steuerung eines Garvorgangs bei einem Gargerät mit einem Garraum (4), mindestens einem Sensor (14) zur Erfassung einer Gaskonzentration in dem Garraum (4) und einer elektrischen Steuerung (18), die eine Auswerteschaltung mit einem Zeitglied und einen Speicher aufweist und mit dem Sensor (14) in Signalübertragungsverbindung steht, wobei in dem Speicher eine Vielzahl von Referenzwertemengen abgespeichert ist, die jeweils dem zeitlichen Verlauf einer Referenzfunktion von einem Startzeitpunkt t₀ bis zu jeweils einem Endezeitpunkt t_{Z} eines Garvorgangs entsprechen und denen jeweils Parametersätze für die elektrische Steuerung (18) zugeordnet sind, **dadurch gekennzeichnet, dass** das Verfahren die folgenden Verfahrensschritte aufweist:
- aus der während des Garvorgangs erfassten Gaskonzentration wird in der Auswerteschaltung eine Wertemenge erzeugt, die dem zeitlichen Verlauf einer von der Gaskonzentration abhängigen Funktion von dem Startzeitpunkt t₀ bis zu einem momentanen Zeitpunkt tₙ während des Garvorgangs entspricht,
- in der Auswerteschaltung wird aus den Referenzwertemengen jeweils eine Vergleichswertemenge für den Vergleich zum Zeitpunkt tₙ erzeugt,
- die Wertemenge wird in der Auswerteschaltung mit der Vielzahl von Vergleichswertemengen verglichen,
- eine Mehrzahl von der Wertemenge ähnlichsten Vergleichswertemengen wird mittels der Auswerteschaltung automatisch ausgewählt und aus den zugeordneten Parametersätzen wird über eine Rechenvorschrift der für die elektrische Steuerung (18) bis zu dem nächsten Vergleich zum Zeitpunkt tₙ₊₁ verwendete Parametersatz, der zumindest den Garendezeitpunkt für den momentan ablaufenden Garvorgang enthält, erzeugt und
- das Verfahren wird automatisch beendet, sobald ein mittels der Auswerteschaltung und in Abhängigkeit der durchgeführten Vergleiche ermittelter Garendezeitpunkt erreicht worden ist.

2. Verfahren nach Anspruch 1,
**dadurch gekennzeichnet,**
**dass** bei dem Vergleich die Bestimmung der Ähnlichkeit einer Vergleichswertemenge mit dem zugeordneten Endezeitpunkt t_{Z} zu der Wertemenge in Abhängigkeit von der Differenz zwischen dem Zeitpunkt tₙ und dem jeweiligen Endezeitpunkt t_{Z} erfolgt.

3. Verfahren nach einem der Ansprüche 1 oder 2,
**dadurch gekennzeichnet,**
**dass** durch den Sensor (14) mindestens die Konzentration von Kohlendioxid erfasst wird und die in der Auswerteschaltung erzeugte Wertemenge dem zeitlichen Verlauf der Kohlendioxidkonzentration entspricht.

4. Verfahren nach einem der Ansprüche 1 oder 2,
**dadurch gekennzeichnet,**
**dass** durch den Sensor (14) mindestens die Konzentration von Sauerstoff erfasst wird und die in der Auswerteschaltung erzeugte Wertemenge dem zeitlichen Verlauf der ersten Ableitung der Sauerstoffkonzentration nach der Zeit entspricht.

5. Verfahren nach einem der Ansprüche 1 oder 2,
**dadurch gekennzeichnet,**
**dass** durch den Sensor (14) mindestens die Konzentration eines oxidierbaren Gases erfasst wird.

6. Verfahren nach mindestens einem der Ansprüche 3 bis 5,
**dadurch gekennzeichnet,**
**dass** der Sensor (14) die Konzentrationen von mindestens zwei voneinander verschiedenen Gasen erfasst und jede in dem Speicher abgespeicherte Referenzwertemenge jeweils soviel Teilwertemengen aufweist wie Gase erfasst worden sind.

7. Verfahren nach mindestens einem der Ansprüche 1 bis 6,
**dadurch gekennzeichnet,**
**dass** mittels des erzeugten Parametersatzes die Anzeige der Restgardauer auf einer Anzeige (10) des Gargeräts und/oder das automatische Abschalten einer Heizquelle (20) zur Beheizung des Garraums (4) und/oder ein akustisches Garendesignal ausgelöst wird/werden.

8. Verfahren nach mindestens einem der Ansprüche 1 bis 7,
**dadurch gekennzeichnet,**
**dass** mittels des erzeugten Parametersatzes die Art der Speise bei dem momentanen Garvorgang ermittelt wird und die Betriebsart sowie die Garraumtemperatur für den Garvorgang ausgewählt werden und/oder zur Anzeige gebracht wird/werden.

9. Verfahren nach mindestens einem der Ansprüche 1 bis 8,
**dadurch gekennzeichnet,**
**dass** das Ausgangssignal des Sensors (14) in der Auswerteschaltung erst nach Ablauf einer vorher festgelegten Vorlaufzeit nach dem Startzeitpunkt t₀ verarbeitet wird.

10. Verfahren nach mindestens einem der Ansprüche 1 bis 9,
**dadurch gekennzeichnet,**
**dass** in Abhängigkeit einer Eingabe über ein Bedienelement (12) des Gargeräts oder eines mittels der Auswerteschaltung durchgeführten Vorvergleichs zwischen der Wertemenge und der Vielzahl von Vergleichswertemengen zu einem vorher festgelegten Zeitpunkt t₁, mit t₁ größer als t₀ und kleiner als tₙ, für den Vergleich zum Zeitpunkt tₙ eine Teilmenge aus der Vielzahl von Vergleichswertemengen vorausgewählt wird.

## Claims

1. Method of controlling a cooking process for a cooking device with a cooking chamber (4), at least one sensor (14) for detecting a gas concentration in the cooking chamber (4) and an electric control means (18), which includes a recognition circuit with a timing element and a storage means and is connected to the sensor (14) so as to transfer signals, wherein a plurality of reference value quantities are stored in the storage means, the said reference value quantities each corresponding to the time development of a reference function from a start time point t₀ to a respective end time point t_{z} of a cooking process and in each case parameter sets for the electric control means (18) being associated with the said reference value quantities , **characterised in that** the method includes the following method steps:
- from the gas concentration detected during the cooking process a value quantity is created in the recognition circuit, the said value quantity corresponding to the time development of a function dependent on the gas concentration from the start time point t₀ to a current time point tₙ during the cooking process,
- in each case a comparative value quantity is created in the recognition circuit from the reference value quantities for the comparison at the time point tₙ,
- the value quantity is compared in the recognition circuit with the plurality of comparative value quantities,
- a plurality of comparative value quantities nearest the value quantity is automatically selected by means of the recognition circuit and, via a calculation specification, the parameter set, which is used for the electric control means (18) up to the next comparison at the time point tₙ₊₁ and contains at least the cooking end time point for the currently elapsing cooking process, is created from the associated parameter sets and
- the method is automatically terminated as soon as a cooking end time point, determined by means of the recognition circuit in dependence on the comparisons carried out, has been reached.

2. Method according to claim 1, **characterised in that** during the comparison, the determining of the likeness of a comparative value quantity with the associated end time point t_{z} to the value quantity is effected in dependence on the difference between the time point tₙ and the respective end time point t_{z}.

3. Method according to one of claims 1 or 2, **characterised in that** at least the concentration of carbon dioxide is detected by the sensor (14) and the value quantity created in the recognition circuit corresponds to the time development of the carbon dioxide concentration.

4. Method according to one of claims 1 or 2, **characterised in that** at least the concentration of oxygen is detected by the sensor (14) and the value quantity created in the recognition circuit corresponds to the time development of the first removal of the oxygen concentration with respect to time.

5. Method according to one of claims 1 or 2, **characterised in that** at least the concentration of an oxidizable gas is detected by the sensor (14).

6. Method according to at least one of claims 3 to 5, **characterised in that** the sensor (14) detects the concentrations of at least two gases that are different from each other and each reference value quantity stored in the storage means in each case has just as many part value quantities as gases that have been detected.

7. Method according to at least one of claims 1 to 6, **characterised in that** through the intermediary of the parameter set created, the display of the remaining cooking time is triggered on a display (10) of the cooking device and/or the automatic switching-off of a heat source (20) that is heating the cooking chamber (4) is triggered and/or an acoustic cooking end signal is triggered.

8. Method according to at least one of claims 1 to 7, **characterised in that** through the intermediary of the parameter set created, the type of meal in the current cooking process is determined, and the type of operation and the temperature of the cooking chamber for the cooking process is/are selected and/or is/are displayed.

9. Method according to at least one of claims 1 to 8, **characterised in that** the output signal of the sensor (14) is not processed in the recognition circuit until a previously established delay time after the start time point to has elapsed.

10. Method according to at least one of claims 1 to 9, **characterised in that** in dependence on an input made via a control element (12) of the cooking device or on a preliminary comparison carried out through the intermediary of the recognition circuit between the value quantity and the plurality of comparative value quantities at a previously established time point t₁, where t₁ is greater than t₀ and smaller than tₙ, a part quantity is preliminarily selected for the comparison at the time point tₙ from the plurality of comparative value quantities.

## Revendications

1. Procédé de commande d'un processus de cuisson pour un appareil de cuisson comprenant un compartiment de cuisson (4), au moins un capteur (14) destiné à saisir une concentration de gaz dans le compartiment de cuisson (4) et une commande électrique (18) qui présente un circuit d'évaluation avec un organe de temporisation et une mémoire et qui est en communication par transmission de signaux avec le capteur (14), sachant que dans la mémoire est enregistrée une pluralité d'ensembles de valeurs de référence qui correspondent chacun à la variation dans le temps d'une fonction de référence entre un instant de départ t₀ et un instant de fin t_{z} d'un processus de cuisson et auxquels sont associés des jeux de paramètres pour la commande électrique (18), **caractérisé en ce que** le procédé comporte les étapes suivantes :
- à partir de la concentration de gaz saisie pendant le processus de cuisson, un ensemble de valeurs qui correspond à la variation dans le temps d'une fonction dépendante de la concentration de gaz entre un instant de départ t₀ et un instant actuel tₙ pendant le processus de cuisson est généré dans le circuit d'évaluation,
- un ensemble de valeurs comparatives pour la comparaison à l'instant tₙ est généré dans le circuit d'évaluation à partir de l'ensemble de valeurs de référence,
- l'ensemble de valeurs est comparé dans le circuit d'évaluation avec la pluralité d'ensembles de valeurs comparatives,
- une pluralité d'ensembles de valeurs comparatives les plus similaires à l'ensemble de valeurs est sélectionnée automatiquement au moyen du circuit d'évaluation et, à partir des jeux de paramètres associés, le jeu de paramètres utilisé pour la commande électrique (18) jusqu'à la prochaine comparaison à l'instant tₙ₊₁, qui contient au moins l'instant de fin de cuisson pour le processus de cuisson actuellement en cours, est généré au moyen d'une instruction de calcul et
- le procédé est arrêté automatiquement dès qu'un instant de fin de cuisson déterminé au moyen du circuit d'évaluation et en fonction des comparaisons effectuées a été atteint.

2. Procédé selon la revendication 1,
**caractérisé en ce**
**que** lors de la comparaison, la similitude entre un ensemble de valeurs comparatives avec l'instant de fin t_{z} associé et l'ensemble de valeurs est déterminée en fonction de la différence entre l'instant tₙ et l'instant de fin t_{z} respectif.

3. Procédé selon l'une des revendications 1 ou 2,
**caractérisé en ce**
**que** le capteur (14) saisit au moins la concentration de dioxyde de carbone et que l'ensemble de valeurs généré dans le circuit d'évaluation correspond à la variation dans le temps de la concentration de dioxyde de carbone.

4. Procédé selon l'une des revendications 1 ou 2,
**caractérisé en ce**
**que** le capteur (14) saisit au moins la concentration d'oxygène et l'ensemble de valeurs généré dans le circuit d'évaluation correspond à la variation dans le temps de la dérivée première par rapport au temps de la concentration d'oxygène.

5. Procédé selon l'une des revendications 1 ou 2,
**caractérisé en ce**
**que** le capteur (14) saisit au moins la concentration d'un gaz oxydable.

6. Procédé selon au moins l'une des revendications 3 à 5,
**caractérisé en ce**
**que** le capteur (14) saisit les concentrations d'au moins deux gaz différents l'un de l'autre et chaque ensemble de valeurs de référence enregistré dans la mémoire présente autant de sous-ensembles de valeurs que le nombre de gaz qui ont été saisis.

7. Procédé selon au moins l'une des revendications 1 à 6,
**caractérisé en ce**
**que** l'affichage de la durée de cuisson restante sur un afficheur (10) de l'appareil de cuisson et/ou la coupure automatique d'une source de chauffage (20) servant à chauffer le compartiment de cuisson (4) et/ou un signal acoustique de fin de cuisson est/sont déclenché(s) au moyen du jeu de paramètre généré.

8. Procédé selon au moins l'une des revendications 1 à 7,
**caractérisé en ce**
**que** la nature des mets pour le processus de cuisson actuel et le mode de fonctionnement ainsi que la température du compartiment de cuisson pour le processus de cuisson sont sélectionnés et/ou affichés au moyen du jeu de paramètre généré.

9. Procédé selon au moins l'une des revendications 1 à 8,
**caractérisé en ce**
**que** le signal de sortie du capteur (14) est traité dans le circuit d'évaluation seulement après expiration d'une durée préliminaire préalablement définie après l'instant de départ t₀.

10. Procédé selon au moins l'une des revendications 1 à 9,
**caractérisé en ce**
**que** pour la comparaison à l'instant tₙ, un sous-ensemble parmi la pluralité d'ensembles de valeurs comparatives est présélectionné en fonction d'une entrée au moyen d'un élément de commande (12) de l'appareil de cuisson ou d'une comparaison préliminaire effectuée au moyen du circuit d'évaluation entre l'ensemble de valeurs et la pluralité d'ensembles de valeurs comparatives à un instant t₁ préalablement défini, avec t₁ plus grand que t₀ et plus petit que tₙ.
